# EUROPÄISCHE PATENTSCHRIFT

(11) **EP 0 830 221 B1**
(45) Veröffentlichungstag und Bekanntmachung des Hinweises auf die Patenterteilung: **03.02.1999**
(21) Anmeldenummer: 96921949.2
(22) Anmeldetag: 07.06.1996
(51) Int. Cl.: B21D 26/02, B30B 12/00, F15B 3/00

(54) **HYDRAULISCHE DRUCKÜBERSETZEREINHEIT, INSBESONDERE FÜR EINE NACH DEM INNENHOCHDRUCKUMFORMVERFAHREN ARBEITENDE PRESSE**
HYDRAULIC PRESSURE BOOSTING UNIT, IN PARTICULAR FOR A PRESS OPERATING ACCORDING TO THE HIGH INNER PRESSURE EXTRUSION PROCESS
UNITE HYDRAULIQUE MULTIPLICATRICE DE PRESSION, NOTAMMENT POUR UNE PRESSE FONCTIONNANT SELON LE PROCEDE D'EXTRUSION A HAUTE PRESSION INTERIEURE

(30) Priorität: 09.06.1995 DE 19521101
(43) Veröffentlichungstag der Anmeldung: 25.03.1998
(73) Patentinhaber: Mannesmann Rexroth AG, 97816 Lohr am Main (DE)
(72) Erfinder: BRECKNER, Manfred, D-97816 Lohr (DE); KIRMAIR, Peter, D-97816 Lohr (DE)
(86) Internationale Anmeldenummer: EP9602489
(87) Internationale Veröffentlichungsnummer: WO9641692

(56) Entgegenhaltungen:
- DE-A- 2 813 153
- DE-A- 4 312 589
- GB-A- 1 185 437

## Beschreibung

Die Erfindung geht aus von einer hydraulischen Druckübersetzereinheit, insbesondere für eine nach dem Innenhochdruckumformverfahren arbeitende Presse, die die Merkmale aus dem Oberbegriff des Anspruchs 1 aufweist.

Eine solche hydraulische Druckübersetzereinheit ist z.B. aus dem DE-GM 18 85 909 oder aus der DE 43 12 589 A1 bekannt. Bei diesen Druckübersetzereinheiten besitzt der Andockzylinder einen Andockkolben, an dem eine Andockkolbenstange befestigt ist, die, vom Primärkolben des Druckübersetzers aus gesehen, durch einen sich jenseits des Andockkolbens befindlichen Gehäusekopf nach außen tritt. Andockkolben und Andockkolbenstange sind mit einer zentralen Bohrung versehen, in die der Sekundärkolben des Druckübersetzers eintaucht. Der Andockkolben trägt auch auf seiner dem Primärkolben des Druckübersetzers zugewandten Seite eine Kolbenstange, die ebenfalls in Längsrichtung durchbohrt ist. Bei der Druckübersetzereinheit nach dem Gebrauchsmuster tritt diese zweite Kolbenstange des Andockkolbens durch einen Gehäuseboden nach außen. Bei der Druckübersetzereinheit nach der DE 43 12 589 A1, bei der der Gehäuseboden unmittelbar den ersten Zylinderraum vom zweiten Zylinderraum trennt, taucht die zweite Kolbenstange des Andockzylinders lediglich in den Gehäuseboden ein.

Bei hydraulischen Druckübersetzereinheiten der skizzierten Art hat der Andockzylinder zunächst die Aufgabe, den Rohling, bei dem es sich üblicherweise um ein Rohrstück handelt, verschlossen zu halten. Außerdem kommt ihm bei vielen Umformvorgängen die Funktion zu, beim Umformen Material des Rohlings axial nachzuschieben.

Mit der Erfindung wird das Ziel verfolgt, eine hydraulische Druckübersetzereinheit mit den Merkmalen aus dem Oberbegriff des Anspruchs 1 so weiterzuentwickeln, daß mit dem Andockzylinder größere Kräfte als bisher ausgeübt werden können und daß eine kürzere Bauweise möglich ist.

Dieses Ziel wird gemäß der Erfindung dadurch erreicht, daß bei einer hydraulischen Druckübersetzereinheit mit den Merkmalen aus dem Oberbegriff des Anspruchs 1 gemäß dem kennzeichnenden Teil dieses Anspruchs der Andockkolben nur einseitig eine Kolbenstange besitzt. Auf diese Weise verringert sich der Innendurchmesser der auf der der Andockkolbenstange gegenüberliegenden Seite des Andockkolbens befindlichen Ringfläche auf den Außendurchmesser des Sekundärkolbens des Druckübersetzers. Die Ringfläche ist damit gegenüber den bekannten hydraulischen Druckübersetzereinheiten vergrößert, so daß ohne eine Vergrößerung des Außendurchmessers des Andockkolbens und ohne eine Erhöhung des wirkenden Druckes eine größere Kraft ausgeübt werden kann. Auch baut die Einheit nun kürzer, da der erste Zylinderraum und der zweite Zylinderraum näher zusammengerückt werden können.

Die Unteransprüche enthalten vorteilhafte Ausgestaltungen einer erfindungsgemäßen hydraulischen Druckübersetzereinheit, die sich auf die Abdichtung verschiedener Druckräume gegeneinander und die Abführung von Leckflüssigkeit beziehen.

Ein Ausführungsbeispiel einer erfindungsgemäßen hydraulischen Druckübersetzereinheit ist in den Zeichnungen als ganzes schematisch und ausschnittsweise mit den konstruktiven Details dargestellt. Anhand der Figuren dieser Zeichnungen wird die Erfindung nun näher erläutert.

Es zeigen
- Figur 1: schematisch das Ausführungsbeispiel in seiner Gesamtheit,
- Figur 2: detailliert einen Ausschnitt im Bereich zweier durch die Andockkolbenstange führender Leckflüssigkeitskanäle und
- Figur 3: einen Schnitt entlang der Linie III-III aus Figur 2.

Die gezeigte hydraulische Druckübersetzereinheit umfaßt einen Andockzylinder 10, einen Druckübersetzer 11 und einen Eilgangzylinder 12 für den Druckübersetzer 11. Die hinsichtlich ihrer Funktion benannten Teile lassen sich örtlich nicht eindeutig voneinander trennen, sondern sind zu einer kompakten Einheit ineinander integriert. Zum Gehäuse 13 der Einheit gehört ein dem Andockzylinder 10 und dem Druckübersetzer 11 gemeinsames, einstückiges Gehäusemittelteil 14, das einen ersten Zylinderraum 15 und einen zweiten Zylinderraum 16 aufweist. Die beiden Zylinderräume 15 und 16 sind nach entgegengesetzten Seiten hin offen und durch einen Boden 17 des Gehäusemittelteils 14 voneinander getrennt, von dem aus sich die Zylindermäntel 18 und 19 der beiden Zylinderräume nach entgegengesetzten Richtungen erstrecken. Der erste Zylinderraum 15 ist mit einem Gehäusekopf 20 und der zweite Zylinderraum 16 mit einem Gehäusekopf 21 verschlossen.

Der erste Zylinderraum 15 gehört zum Andockzylinder 10. In ihm ist ein Andockkolben 25 axial verschiebbar, der nur einseitig eine an ihm befestigte Kolbenstange aufweist. Diese tritt als Andockkolbenstange 26 durch den Gehäusekopf 20 nach außen. An ihr freies Ende ist ein Flansch 27 angeschraubt, mit dem ein umzuformender rohrförmiger Rohling 37 verschlossen werden kann. Eine zentrale Bohrung 28 erstreckt sich axial durch den Andockkolben 25 und durch die Andockkolbenstange 26 hindurch, wobei diese Bohrung einen Abschnitt 29 mit einem kleineren Durchmesser und einen Abschnitt 30 mit einem größeren Durchmesser aufweist. Letzterer reicht von der dem Flansch 27 zugekehrten Stirnseite der Andockkolbenstange 26 aus bis zu einer Radialschulter 31, die auch bei maximal eingezogener Andockkolbenstange 26 noch einen axialen Abstand vom Gehäusekopf 20 hat.

Andockkolbenstange 26 und Gehäusekopf 20 sind mit Hilfe zweier axial beabstandeter Dichtungen 32 und 33 gegeneinander abgedichtet, zwischen denen eine Leckleitung 34 abgeht.

Durch zwei Anschlüsse 35 und 36 durch den Zylindermantel 18 hindurch kann ein Hydrauliköl in die beiden durch den Andockkolben 25 voneinander getrennten Teilräume 15a und 15b des Zylinderraumes 15 hinein- oder daraus wegfließen.

In dem zweiten Zylinderraum 16 ist der Primärkolben 40 des Druckübersetzers 11, der den Zylinderraum 16 in die beiden Teilräume 16a und 16b teilt, verschiebbar. Der einen wesentlich kleineren Durchmesser als der Primärkolben 40 aufweisende Sekundärkolben 41 des Druckübersetzers 11 ragt wie eine Kolbenstange einseitig von dem Primärkolben 40 ab, tritt durch den Boden 17 des Gehäusemittelteils 14 hindurch und taucht in die zentrale Bohrung 28 des Andockkolbens 25 und der Andockkolbenstange 26 bis in den Bohrungsabschnitt 30 reichend ein. Die Stufe 31 in der Bohrung 28 wird vom freien Ende der Andockkolbenstange 26 in keiner Phase eines Arbeitszyklusses der Druckübersetzereinheit überfahren. Das freie Ende des Sekundärkolbens 41 befindet sich also axial immer außerhalb des Gehäusekopfes 20.

Am Primärkolben 40 des Druckübersetzers 11 ist außer dem Sekundärkolben 41 eine entgegengesetzt zum Sekundärkolben 41 abstehende Kolbenstange 42 befestigt, die durch eine Bohrung 43 des Gehäusekopfes 21 hindurch in einen in diesem Gehäusekopf ausgebildeten Zylinderraum 44 tritt und dort einen Eilgangkolben 45 trägt. Der Zylinderraum 44 ist durch einen Deckel 46 verschlossen. Der Eilgangkolben 45 teilt den Zylinderraum 44 in zwei Teilräume 44a und 44b auf, die jeweils über einen Kanal 47 bzw. 48 im Gehäusekopf 21 mit einer Druckflüssigkeit versorgt werden können. Vorgesehen ist dafür eine Druckflüssigkeit auf Wasserbasis. Durch die Kolbenstange 42, den Primärkolben 40 und den Sekundärkolben 41 des Druckübersetzers 11 führt zentral ein Kanal 49 hindurch, der durch eine Querbohrung 50 mit dem einen, über den Kanal 48 mit Druckflüssigkeit versorgten Teilraum 44a des Zylinderraumes 44 verbunden ist und an dessen Mündung in den Abschnitt 30 der Bohrung 28 ein zum Kanal 48 hin sperrendes Rückschlagventil 51 sitzt.

Der Primärkolben 40 des Druckübersetzers 11 kann über die durch den Zylindermantel 19 gehenden Kanäle 52 und 53 wechselweise beidseitig mit Druck beaufschlagt werden. Als Druckmittel wird Hydrauliköl verwendet.

Zur Trennung der verschiedenen Druckräume und der verschiedenen Hydraulikflüssigkeiten voneinander sind eine Reihe von Dichtungen vorgesehen. In der Bohrung 43 sind zwischen dem Gehäusekopf 21 und der Kolbenstange 42 drei axial voneinander beabstandete Dichtungen 60, 61 und 62 angeordnet. Zwischen den Dichtungen 60 und 61 geht eine Leckleitung 63 ab, in der aus dem Teilraum 44a des Zylinderraums 44 über die Dichtung 60 leckende Hydraulikflüssigkeit auf Wasserbasis abgeführt wird. Zwischen den Dichtungen 61 und 62 geht eine Leckleitung 64 ab, über die aus dem Teilraum 16a des Zylinderraumes 16 über die Dichtung 62 leckendes Hydrauliköl abgeführt wird.

Im Boden 17 des Gehäusemittelteils 14 sind zwischen dem Sekundärkolben 41 des Druckübersetzers und dem Boden in einem axialen Abstand voneinander zwei Dichtungen 65 und 66 angeordnet, zwischen denen eine Leckleitung 67 abgeht, die wie bei einer Leckleitung üblich mit Tank verbunden ist und die eine gegenseitige Beeinflussung der Drücke in den beiden durch den Boden 17 voneinander getrennten Teilräumen 15a und 16b der Zylinderräume 15 und 16 verhindert.

Zwischen dem über den Kanal 35 mit Hydrauliköl beaufschlagbaren Teilraum 15a des Zylinderraums 15 und dem Abschnitt 30 der Bohrung 28, der mit Hydraulikflüssigkeit auf Wasserbasis beaufschlagbar ist, sind wiederum drei Dichtungen wirksam, die in dem Abschnitt 29 der Bohrung 28 zwischen dem Andockkolben 25 und der Andockkolbenstange 26 einerseits und dem Sekundärkolben 41 andererseits relativ zum Andockkolben und zur Andockkolbenstange fest angeordnet sind. Die Dichtung 68 befindet sich unmittelbar hinter dem kolbenseitigen Beginn der Bohrung 28 im Andockkolben 25. Die beiden anderen Dichtungen 69 und 70 befinden sich knapp vor der Stufe 31 in Radialebenen, die auch bei ganz zurückgezogener Andockkolbenstange vor dem Gehäusekopf 20 verlaufen. Wie man in Figur 2 erkennt, setzt sich die Dichtung 69 entsprechend den beiden möglichen Bewegungsrichtungen zwischen der Andockkolbenstange 26 und dem Sekundärkolben 41 aus zwei axial voneinander beabstandeten Dichtringen 80 und 81 zusammen. Auch die anderen in Figur 1 erkennbaren Dichtungen können jeweils aus mehreren Dichtringen zusammengesetzt sein.

Zwischen den beiden Dichtungen 69 und 70 führt eine Leckleitung 71 für die hydraulische Flüssigkeit, die von dem Abschnitt 30 der Bohrung 28 aus über Dichtung 70 leckt, quer durch die Andockkolbenstange 26 nach außen. Eine weitere Leckleitung 72 befindet sich ebenfalls noch in jeder Position der Andockkolbenstange 26 vor dem Gehäusekopf 20, geht quer durch die Andockkolbenstange 26 hindurch und mündet zwischen den beiden Dichtungen 68 und 69 in den Abschnitt 29 der Bohrung 28. Über sie wird Hydrauliköl abgeführt, das über die Dichtung 68 leckt.

Beide Leckleitungen 71 und 72 werden durch jeweils eine Bohrung gebildet, die von einer Abflachung 82 der Andockkolbenstange 26 ausgeht. Die Mündungsöffnungen der beiden Bohrungen in der Abflachung 82 befinden sich in derselben Radialebene 83 der Andockkolbenstange 26 und haben einen Abstand voneinander, der kleiner als der Durchmesser des Abschnitts 29 der zentralen Bohrung 28 in der Andockkolbenstange 26 ist. Von den Mündungsöffnungen aus verlaufen die Bohrungen 71 und 72 axial nach entgegengesetzten Richtungen schräg, in einer Projektion auf die Radialebene 83 jedoch parallel zueinander nach innen und münden auf gegenüberliegenden Seiten der Dichtung 69 in die Bohrung 28.

Weil wegen des engen Bauraums zwischen dem Gehäusekopf 20 und einem Flansch 84 der Andockkolbenstange, der in Figur 1 nicht gezeigt ist, ein Rohr oder ein Schlauch direkt an der Abflachung 82 nur schwierig zu befestigen ist, ist auf die Abflachung 82 eine schmale Platte 85 mit langen Schrauben 86 aufgeschraubt, in der die Bohrungen 71 und 72 durch Bohrungen 87 und 88 bis etwa auf den Außenumfang des Flansches 84 und des Gehäuses 13 fortgesetzt sind. Dort lassen sich leicht zwei Rohre oder Schläuche an der Platte 85 befestigen.

Geht man von einem Zustand, wie er in Figur 1 gezeigt ist, aus, so schiebt im Betrieb der Andockkolben 25 zunächst den Flansch 27 nahe an den zu verformenden Rohling 37 heran. Über den Kanal 48, den Teilraum 44a des Zylinderraums 44, die Querbohrung 50, die Längsbohrung 49, das Rückschlagventil 51, den Abschnitt 30 der Bohrung 28 und eine Bohrung 75 im Flansch 27 wird Hydraulikflüssigkeit auf Wasserbasis in den Rohling hineingedrückt, wobei die Luft aus dem Rohling durch einen Spalt zwischen Flansch und Rohling Zusammen mit Hydraulikflüssigkeit entweicht. Der Druck im Rohling steigt an. Bei einem bestimmten Druck gilt der Rohling als gefüllt und wird vom Andockzylinder verschlossen. Der Teilraum 44a wird vom Druck entlastet. Das Rückschlagventil 51 schließt. Nun wird über den Kanal 47 und den Teilraum 44b der Eilgangkolben 45 mit Druck beaufschlagt und schiebt den Sekundärkolben 41 des Druckübersetzers 11 tiefer in die Bohrung 28 hinein. Da ein Maximaldruck im Kanal 47 nicht überschritten werden kann, ist mit Hilfe des Eilgangkolbens 45 eine Verschiebung des Sekundärkolbens 41 nur bis zu einer bestimmten Druckhöhe im umzuformenden Rohling möglich. Ab diesem Druck wird zusätzlich zum Eilgangkolben 45 der Primärkolben 40 des Druckübersetzers 11 über den Kanal 52 mit Druck beaufschlagt.

Während der Verformung des Rohlings 37 kann der Andockkolben 25 weiter bewegt werden, um Material des Rohlings axial nachzuschieben.

Nach Beendigung des Umformvorganges wird zunächst durch einen Teilrückzug des Primärkolbens 40 und des Sekundärkolbens 41 des Druckübersetzers 11 die Flüssigkeit im Formteil dekomprimiert. Dann werden die Kolben 40 und 41 des Druckübersetzes 11 und der Andockkolben 25 wieder in die in der Zeichung dargestellte Ausgangslage gebracht.

## Patentansprüche

1. Hydraulische Druckübersetzereinheit, insbesondere für eine nach dem Innenhochdruckumformverfahren arbeitende Presse, mit einem Andockzylinder (10), der einen in einem ersten Zylinderraum (15) verschiebbaren Andockkolben (25) und eine am Andockkolben (25) befestigte und durch einen Gehäusekopf (20) nach außen tretende Andockkolbenstange (26) aufweist, und mit einem Druckübersetzer (11), dessen Primärkolben (40) sich in einem koaxial zum ersten Zylinderraum (15) angeordneten und vom ersten Zylinderraum (15) durch einen Gehäuseboden (17) getrennten, zweiten Zylinderraum (16) befindet, und dessen Sekundärkolben (41) in eine zentrale Bohrung (28) des Andockkolbens (25) und der Andockkolbenstange (26) eintaucht, **dadurch gekennzeichnet**, daß der Andockkolben (25) nur einseitig eine Kolbenstange (26) besitzt.

2. Hydraulische Druckübersetzereinheit nach Anspruch 1, **dadurch gekennzeichnet**, daß zwischen dem Andockkolben (25) und/oder der Andockkolbenstange (26) einerseits und dem Sekundärkolben (41) des Druckübersetzers (11) andererseits zwei axial voneinander beabstandete Dichtungen (69, 70; 68, 69) angeordnet sind und daß zwischen den beiden Dichtungen von dem Spalt zwischen dem Sekundärkolben (41) und dem Andockkolben (25) und/oder der Andockkolbenstange (26) ein nach außen führender Leckflüssigkeitskanal (71, 72) ausgeht.

3. Hydraulische Druckübersetzereinheit nach Anspruch 2, **dadurch gekennzeichnet**, daß der Leckflüssigkeitskanal (71, 72) durch die Andockkolbenstange (26) direkt nach außen führt und vorzugsweise radial außen an der Andockkolbenstange (26) endet.

4. Hydraulische Druckübersetzereinheit nach Anspruch 3, **dadurch gekennzeichnet**, daß der Sekundärkolben (41) in jeder Position und in jeder Position der Andockkolbenstange (26) bis über den Gehäusekopf (20) hinaus in die Andockkolbenstange (26) eintaucht, daß sich eine der Dichtungen (69; 70) außerhalb des Gehäusekopfes (20) befindet und daß der Leckflüssigkeitskanal (71, 72) durch eine zumindet annähernd quer durch die Andockkolbenstange (26) verlaufende und vor dem Gehäusekopf (20) nach außen mündende Bohrung gebildet wird.

5. Hydraulische Druckübersetzereinheit nach einem der Ansprüche 2 bis 4, **dadurch gekennzeichnet**, daß zwischen dem Andockkolben (25) und/oder der Andockkolbenstange (26) einerseits und dem Sekundärkolben (41) andererseits drei axial voneinander beabstandete Dichtungen (68, 69, 70) angeordnet sind und daß axial zu beiden Seiten der mittleren Dichtung (69) jeweils ein nach außen führender Leckflüssigkeitskanal (71, 72) abgeht.

6. Hydraulische Druckübersetzereinheit nach Anspruch 5, **dadurch gekennzeichnet**, daß die beiden Leckflüssigkeitskanäle (71, 72) außen an der Andockkolbenstange (26) in derselben Radialebene der Andockkolbenstange (26) und seitlich versetzt zueinander enden.

7. Hydraulische Druckübersetzereinheit nach Anspruch 6, **dadurch gekennzeichnet**, daß die beiden Leckflüssigkeitskanäle (71, 72) außen an der Andockkolbenstange (26) in einer Abflachung (82) enden.

8. Hydraulische Druckübersetzereinheit nach Anspruch 6 oder 7, **dadurch gekennzeichnet**, daß der seitliche Versatz der Leckflüssigkeitskanäle (71, 72) kleiner ist als der Durchmesser der zentralen Bohrung (28) in der Andockkolbenstange (26) und daß die beiden Leckflüssigkeitskanäle (71, 72) nur längs der Andockkolbenstange (26) schräg verlaufen.

9. Hydraulische Druckübersetzereinheit nach einem der Ansprüche 3 bis 8, **dadurch gekennzeichnet**, daß radial außen an die Andockkolbenstange (26) eine Platte (89) mit einer Bohrung oder mehreren Bohrungen (87, 88), die den Leckflüssigkeitskanal bzw. die Leckflüssigkeitskanäle (71, 72) fortsetzen, befestigt ist.

10. Hydraulische Druckübersetzereinheit nach einem der Ansprüche 2 bis 9, **dadurch gekennzeichnet**, daß die zwischen Andockkolben (25) und/oder Andockkolbenstange (26) einerseits und dem Sekundärkolben (41) andererseits wirkenden Dichtungen (68, 69, 70) ruhend bezüglich des Andockkolbens (25) bzw. der Andockkolbenstange (26) angeordnet sind.

## Claims

1. A hydraulic pressure boosting unit, in particular for a press operating in accordance with the high inner pressure shaping process, having a docking cylinder (10) which has a docking piston (25) which is displaceable within a first cylinder chamber (15) and a docking piston rod (26) which is fastened to the docking piston (25) and extends towards the outside through a housing head (20), and is provided with a pressure booster (11) the primary piston (40) of which is arranged in a second cylinder chamber (16) arranged coaxial to the first cylinder chamber and separated from the first cylinder chamber (15) by a housing bottom (17), and the secondary piston (41) of which extends into a central bore hole (28) of the docking piston (25) and of the docking piston rod (26), **characterized in that** the docking piston (25) has a piston rod (26) only on one side.

2. A hydraulic pressure boosting unit according to Claim 1, **characterized in that**, between the docking piston (25) and/or the docking-piston rod (26) on the one hand and the secondary piston (41) of the pressure booster (11) on the other hand, there are two packings (69, 70; 68, 69) spaced axially apart from each other, and that between the two packings of the slot between the secondary piston (41) and the docking piston (25) and/or the docking piston rod (26) a leakage liquid channel (71, 72) leading to the outside extends.

3. A hydraulic pressure boosting unit according to claim 2, **characterized in that** the leakage liquid channel (71, 72) leads directly to the outside through the docking-piston rod (26) and terminates preferably radially on the outside of the docking piston rod (26).

4. A hydraulic pressure boosting unit according to Claim 3, **characterized in that** the secondary piston (41) extends in every position and in every position of the docking piston rod (26) up to beyond the housing head (20) into the docking piston rod (26); that one of the packings (69; 70) is located outside the housing head (20); and that the leakage liquid channel (71, 72) is formed by a bore hole which extends at least approximately transversely through the docking piston rod (26) and discharges towards the outside in front of the housing head (20).

5. A hydraulic pressure boosting unit according to any of Claims 2 to 4, **characterized in that** between the docking piston (25) and/or the docking piston rod (26) on the one hand and the secondary piston (41) on the other hand, three packings (68, 69, 70) spaced axially apart from each other are arranged, and that an outwardly extending leakage liquid channel (71, 72) extends in each case axially on both sides of the central packing (69).

6. A hydraulic pressure boosting unit according to Claim 5, **characterized in that** the two leakage liquid channels (71, 72) terminate on the outside of the docking piston rod (26) in the same radial plane of the docking piston rod (26) and staggered laterally with respect to each other.

7. A hydraulic pressure boosting unit according to Claim 6, **characterized in that** the two leakage liquid channels (71, 72) terminate on the outside of the docking piston rod (26) in a flat (82).

8. A hydraulic pressure boosting unit according to Claim 6 or 7, **characterized in that** the lateral stagger of the leakage liquid channels (71, 72) is less than the diameter of the central bore hole (28) in the docking piston rod (26), and that the two leakage liquid channels (71, 72) extend obliquely only along the docking piston rod (26).

9. A hydraulic pressure boosting unit according to any of Claims 3 to 8, **characterized in that** a plate (89) having a bore hole or several bore holes (87, 88) which continue the leakage liquid channel or channels (71, 72) is fastened radially on the outside of the docking piston rod (26).

10. A hydraulic pressure boosting unit according to any of Claims 2 to 9, **characterized in that** the packings (68, 69, 70) acting between docking piston (25) and/or docking piston rod (26) on the one hand and the secondary piston (41) on the other hand are arranged at rest with respect to the docking piston (25) and the docking piston rod (26) respectively.

## Revendications

1. Une unité de multiplication de pression hydraulique, en particulier pour une presse travaillant selon le principe de moulage à haute pression intérieure, dotée d'un vérin (10) de calage, lequel présente un piston (25) de calage, pouvant être amené à coulisser dans une première chambre (15) de vérin, et une tige (26) de vérin de calage, solidaire avec le piston (25) de calage et émergeant vers l'extérieur au travers d'une tête (20) de corps, et dotée d'un multiplicateur (11) de pression, dont le piston (40) primaire se trouve dans une deuxième chambre (16) de vérin, laquelle est disposée de façon coaxiale par rapport à la première chambre (15) de vérin et est isolée par rapport à la première chambre (15) de vérin par un fond (17) de corps, et dont le piston (41) secondaire plonge dans un alésage (28) central du piston (25) de calage et de la tige (26) de vérin de calage, **caractérisée en ce que** le piston (25) de calage ne possède une tige (26) de vérin que d'un côté.

2. Une unité de multiplication de pression hydraulique conforme à la revendication n° 1, **caractérisée en ce que** deux joints (69, 70 ; 68, 69), distants l'un de l'autre dans la direction axiale, sont disposés entre d'une part le piston (25) de calage et/ou la tige (26) de vérin de calage et d'autre part le piston (41) secondaire du multiplicateur (11) de pression, et qu'un canal (71, 72) de fluide de fuite menant vers l'extérieur prend naissance entre les deux joints, dans la fente située entre le piston (41) secondaire et le piston (25) de calage et/ou la tige (26) de vérin de calage.

3. Une unité de multiplication de pression hydraulique conforme à la revendication n° 2, **caractérisée en ce que** le canal (71, 72) de fluide de fuite mène directement vers l'extérieur au travers de la tige (26) de vérin de calage et prend fin, de préférence dans la direction radiale, sur la périphérie de la tige (26) de vérin de calage.

4. Une unité de multiplication de pression hydraulique conforme à la revendication n° 3, **caractérisée en ce que**, dans chacune de ses positions et dans chacune des positions de la tige (26) de vérin de calage, le piston (41) secondaire pénètre à l'intérieur de la tige (26) de vérin de calage au-delà de la tête (20) de corps, qu'un des joints (69 ; 70) se trouve à l'extérieur de la tête (20) de corps et que le canal (71, 72) de fluide de fuite est constitué à l'aide d'un alésage qui parcourt la tige (26) de vérin de calage de façon au moins approximativement perpendiculaire, ainsi que d'un forage aboutissant sur l'extérieur devant la tête (20) de corps.

5. Une unité de multiplication de pression hydraulique conforme à une des revendications n° 2 à 4, **caractérisée en ce que** trois joints (68, 69, 70) distants l'un de l'autre dans la direction axiale sont disposés entre d'une part le piston (25) de calage et/ou la tige (26) de vérin de calage et d'autre part le piston (41) secondaire et qu'un canal (71, 72) d'évacuation du fluide de fuite vers l'extérieur prenne naissance de chaque côté du joint (69) central, dans la direction axiale.

6. Une unité de multiplication de pression hydraulique conforme à la revendication n° 5, **caractérisée en ce que** les deux canaux (71, 72) de fluide de fuite prennent fin extérieurement sur la tige (26) de vérin de calage, dans un même plan radial de la tige (26) de vérin de calage et latéralement décalés l'un de l'autre.

7. Une unité de multiplication de pression hydraulique conforme à la revendication n° 6, **caractérisée en ce que** les deux canaux (71, 72) de fluide de fuite prennent fin à l'extérieur de la tige (26) de vérin de calage, sur une surface (82) aplatie.

8. Une unité de multiplication de pression hydraulique conforme à la revendication n° 6 ou n° 7, **caractérisée en ce que** le décalage latéral des canaux (71, 72) de fluide de fuite est inférieur au diamètre de l'alésage (28) central à l'intérieur de la tige (26) de vérin de calage et que les deux canaux (71, 72) de fluide de fuite ne parcourent la tige (26) de vérin de calage qu'en biais.

9. Une unité de multiplication de pression hydraulique conforme à une des revendications n° 3 à 8, **caractérisée en ce que** une plaque (89), forée d'un alésage ou de plusieurs alésages (87, 88) au travers desquels sont prolongés le canal ou, le cas échéant, les canaux (71, 72) de fluide de fuite, est fixée à l'extérieur, dans la direction radiale, sur la tige (26) de vérin de calage.

10. Une unité de multiplication de pression hydraulique conforme à une des revendications n° 2 à 9, **caractérisée en ce que** les joints (68, 69, 70) qui agissent entre d'une part le piston (25) de calage et/ou la tige (26) de vérin de calage et d'autre part le piston (41) secondaire sont disposés de façon stationnaire par rapport au piston (25) de calage ou, le cas échéant, à la tige (26) de vérin de calage.
